# EUROPÄISCHE PATENTSCHRIFT

(11) **EP 0 014 426 B1**
(45) Veröffentlichungstag und Bekanntmachung des Hinweises auf die Patenterteilung: **01.08.1984**
(21) Anmeldenummer: 80100454.0
(22) Anmeldetag: 29.01.1980
(51) Int. Cl.: E21D 21/00

(54) **Gebirgsanker**
Rock anchor
Ancre de roche

(30) Priorität: 31.01.1979 DE 2903694
(43) Veröffentlichungstag der Anmeldung: 20.08.1980
(73) Patentinhaber: GEBIRGSSICHERUNG Ges.m.b.H., A-5020 Salzburg (AT)
(72) Erfinder: Brandstetter, Friedrich Peter, Dr., A-5021 Salzburg (AT)
(74) Vertreter: Kinzebach, Werner, Dr.

## Beschreibung

Die Erfindung betrifft einen Gebirgsanker, umfassend ein in ein Bohrloch einsetzbares und darin festspannbares Zugelement, dessen äusseres, aus dem Bohrloch herausragendes Ende mittels einer Zugvorrichtung, bestehend aus Zugmutter, Zughülse mit einer mindestens auf einem Teil ihrer Länge konischen Bohrung und einem Aussengewinde, Zugkeilmitteln und Ankerplatte gegen das Gebirge spannbar ist.

Bei einem bekannten Gebirgsanker (DE-A-2624559) besteht das Zugelement aus einem Stahlrohr, auf dessen äusseres Ende ein Gewinde zum Aufschrauben einer Zugmutter geschnitten ist. In das Stahlrohr sind als Bewehrungselemente Glasfaser-Kunstharz-Stäbe eingesetzt. Dieser Gebirgsanker wird mittels flüssigen Kunstharzes in einem Bohrloch befestigt; nach dem Aushärten des eingepressten Kunstharzes wird der gesamte Anker über die Ankerplatte mittels der Zugmutter gegen das Gebirge gespannt.

Derartige Gebirgsanker haben sich in der Praxis bereits bewährt, weil sie mittels des aushärtbaren Kunstharzes verhältnismässig einfach in einem Bohrloch befestigt und ausserdem mittels der Zugmutter und der Ankerplatte unter Zugspannung gesetzt werden können, so dass das darüberliegende Gebirge sicher gehalten wird.

Eine weitere Form der Verankerung des Zugelementes im Bohrlochtiefsten in Form einer Spreizhülse hat sich als besonders einfach erwiesen. Eine derartige Verankerung ist z.B. im Taschenbuch für den Tunnelbau 1978, Verlag Glück-auf GmbH, Essen, Seite 380 beschrieben. Aus dieser Schrift geht jedoch nicht hervor, wie man einen Gebirgsanker der eingangs genannten Art mit einer solchen Spreizhülse tatsächlich gestalten muss.

Aus der Deutschen Patentschrift 1 014 471 ist ein Gebirgsanker der eingangs genannten Gattung in Form eines Seilankers bekannt, der ein in ein Bohrloch einsetzbares und darin festspannbares Zugseil aufweist. Das äussere, aus dem Bohrloch herausragende Ende dieses Zugseiles wird mit einer Zugvorrichtung, bestehend aus Zugmutter, Zughülse mit konischer Bohrung, Zugkeilmitteln und Ankerplatte gegen das Gebirge gespannt, wobei die Zughülse ein Aussengewinde aufweist. Die Verkeilung des im Bohrlochinnneren eingesetzten Teiles ist jedoch äusserst unvollkommen, da die dort vorgeschlagenen Mittel nur schwer in das Bohrloch eingesetzt werden können ohne zu verrutschen, und zum anderen die in der vorgenannten Schrift vorgeschlagene Vorrichtung nur geringe Zugkräfte aufnehmen kann. Zum anderen ist die Verbindung zwischen Zughülse und Zugseil bei der bekannten Vorrichtung so gestaltet, dass man das Zugseil ablängen muss, bevor man- die Zughüise darauf befestigen kann.

Ausgehend von diesem Stand der Technik ist es Aufgabe der vorliegenden Erfindung, einen Gebirgsanker nach dem Oberbegriff des Hauptanspruches so auszugestalten, dass zum einen die Verbindung im Bohrlochtiefsten zwischen Zugelement und Bohrlochwand haltbar, und der Gebirgsanker trotzdem leicht einsetzbar ist, zum anderen die Verbindung zwischen Zughülse und Zugelement so auszugestalten, dass eine einfache, feste Verbindung hergestellt werden kann, ohne das Zugelement zuvor ablängen zu müssen.

Diese Aufgabe wird bei einem Gebirgsanker, umfassend ein in ein Bohrloch einsetzbares und darin festspannbares Zugelement, dessen äusseres, aus dem Bohrloch herausragendes Ende mittels einer Zugvorrichtung, bestehend aus Zugmutter, Zughülse mit einer mindestens auf einem Teil ihrer Länge konischen Bohrung und einem Aussengewinde, Zuteilmitteln und Ankerplatte gegen das Gebirge spannbar ist, dadurch gelöst, dass auf das innere, in das Bohrloch eingesetzte Ende des Zugelementes eine sich im Bohrloch festkrallende Spreizhülse aufgesetzt ist, die bei Drehung der Zugmutter über einen Spreizkeil mit dem inneren Ende des Zugelementes verspannbar ist, und dass die Zughülse und der Spreizkeil entweder durch auf die Enden des Zugelementes aufgesetzte Keilschalen, oder durch in kreuzförmige Schlitze der Zugelementenden eingesetzte Kreuzkeile, oder durch Keile, die in konisch aufweitbare Enden des Zugelementes eingesetzt werden, befestigt sind.

Weitere bevorzugte Ausführungsformen ergeben sich aus den Unteransprüchen.

Ein derartiger Gebirgsanker hat den grossen Vorzug, dass entsprechend den jeweiligen Bedingungen am Einsatzort ein glattes, rohrförmiges Zugelement, weiches kein Gewinde zum Aufschrauben der Zugmutter aufweisen muss, abgelängt wird, wonach auf das innere Ende die aus Spreizhülse und Spreizkeil bestehende Spreizvorrichtung und auf das äussere Ende die aus Zughülse, den Zugmitteln, beispielsweise ein Zugkeil, sowie Zugmutter und Ankerplatte zusammengesetzte Zugvorrichtung aufgeschoben werden. Trotz dieser einfachen Ausgestaltung des Gebirgsankers, der ausserordentlich rasch und wirtschaftlich zusammengebaut werden kann, hat er im Gebirge einen ausgezeichneten Halt, weil sich die Spreizhülse, die an ihrem Aussenumfang Widerhaken oder dergleichen aufweist, fest im Bohrloch verkrallt.

In weiterer Ausgestaltung der Erfindung ist das Zugelement rohrförmig, und beide Enden des Zugelementes konisch aufweitbar und nehmen je einen mit einer axial verlaufenden Injektionsbohrung für Füllmaterial versehen Kreuzkeil auf.

Bei dieser Ausgestaltung des Gebirgsankers kann in den Fällen, in denen die Verankerung mittels der Spreizhülse im Bohrloch nicht ausreicht, durch den am äusseren Ende aufgesetzten Kreuzkeil ein aushärtbares Kunstharz injiziert werden, das die Verankerung im Bohrloch weiter verbessern kann.

In Weiterbildung der Erfindung sind in die konisch aufweitbaren Enden des Zugelementes kreuzweise angeordnete Schlitze eingearbeitet, wobei die Kreuzkeile sternförmig ausgebildet sind und mit ihren Armen in die Schlitze eingreifen.

Diese Ausführung der Kreuzkeile hat den Vorteil, dass das Material des Zugelementes bei stärkerer Zugbelastung nicht in die Schlitze ausweichen kann, wodurch die sichere Funktion des Gebirgsankers beeinträchtigt würde.

Die Zugmittel können anstatt aus einem zwischen dem konisch verjüngten, inneren Ende der Zughülse und dem im wesentlichen zylindrischen Ende des Zugelementes angeordneten Zugkeil aus dem konisch aufgeweiteten Ende des Zugelementes und aus einer damit gepaarten, wenigstens auf einem Teil ihrer Länge konischen Bohrung der Zughülse bestehen. Diese Alternative hat den Vorzug, dass die Aussenseite über ihre ganze Länge zylindrisch ausgebildet sein und somit ein sehr langes Gewinde aufnehmen kann. Ausserdem liegt die Injektionsbohrung des unmittelbar am Kopf des Gebirgsankers angeordneten Kreuzkeils frei, so dass eine einfachere Bedienung möglich ist.

Nach einem weiteren Merkmal der Erfindung ist das Zugelement ein glattes GFK-Rohr (Glasfaser-kunstharz). Das hat den Vorteil, dass ein sehr leichtes und einfach zu transportierendes Material für das Zugelement zur Verfügung steht, das am Einsatzort mühelos auf die erforderliche Länge abgeschnitten werden kann, ohne dass dadurch die Zugfestigkeit des gesamten Gebirgsankers verringert wird. Statt des glatten GFK-Rohres kann auch ein aufgerauhtes GFK-Rohr verwendet werden.

Nach einer alternativen, vorteilhaften Ausgestaltung der Erfindung ist das Zugelement als Stab ausgebildet. Diese Ausgestaltung der Erfindung ist besonders brauchbar, wenn der Gebirgsanker besonders starken Belastungen ausgesetzt werden soll. Wenn das Zugelement die Gestalt eines Stabes aufweist, so sind zweckmässig auf beide Enden des Zugelementes Keilschalen aufgesetzt. Es ist aber auch möglich, das stabförmige Zugelement so auszubilden, dass an beiden Enden kreuzweise angeordnete Schlitze vorgesehen sind, in welche entsprechend geformte Kreuzkeile eingesetzt sind.

Weitere Einzelheiten und Vorteile der Erfindung ergeben sich aus der nachfolgenden Beschreibung von zwei Ausführungsbeispielen, die in der Zeichnung dargestellt sind.

Es zeigen:
Fig. 1 einen im Mittelbereich unterbrochenen Längsschnitt eines erfindungsgemäss ausgebildeten Zugankers,
Fig. 2 eine Frontalansicht des äusseren Endes des Zugankers unter Weglassung der Zugmutter und der Ankerplatte,
Fig. 3 eine Frontalansicht des inneren Endes des Gebirgsankers,
Fig. 4 eine der Fig. 1 entsprechende Darstellung eines zweiten Ausführungsbeispiels,
Fig. 5 einen Querschnitt entlang der Linie V-V der Fig. 4,
Fig. 6 einen Querschnitt entlang der Linie VI-VI der Fig. 4,
Fig. 7 eine Seitenansicht eines Zugelementes in Stabform mit darauf aufgesetzten Keilschalen sowie zwei zugehörige Querschnitte durch das Zugelement und die aufgesetzten Keilschalen,
Fig. 8 eine Ober-, Seiten- und Unteransicht eines Kreuzkeils, und
Fig. 9 eine Seitenansicht eines Zugelementes in Stabform mit in entsprechende kreuzweise angeordnete Schlitze eingesetztem Kreuzkeil sowie zwei entsprechende Querschnitte.

Der in den Fig. 1 bis 3 dargestellte Gebirgsanker besteht aus einem aus GFK bestehenden, rohrförmigen Zugelement 10, auf dessen äusseres Ende 12 eine insgesamt mit 14 bezeichnete Zugvorrichtung aufgesetzt ist, während dessen inneres Ende 16 eine mit 18 bezeichnete Spreizvorrichtung trägt. Mit Hilfe der Spreizvorrichtung 18 wird der Gebirgsanker in einem Bohrloch verankert, während das äussere Ende 12 mit der Zugvorrichung 14 teilweise aus dem Bohrloch nach aussen herausragt.

Die Spreizvorrichtung 18 besteht aus einer Spreizhülse 20 mit konischer Innenbohrung und einem Spreizkeil 22 mit konischer Aussenfläche. Der Spreizkeil 22, der vorzugsweise aus GFK besteht, weist an seinem Ende geringeren Durchmessers einen radial nach aussen vorstehenden Flansch 24 auf, gegen den sich die Spreizhülse 20 axial abstützen kann. Die Spreizhülse 20 ist auf ihrer Aussenseite mit Widerhaken 26 versehen, die sich in einem Bohrloch verkeilen können.

Die Zugvorrichtung 14 weist eine aus Metall oder GFK bestehende Zughülse 28 auf, deren in das Bohrloch ragendes Ende 30 sich konisch verjüngt. In das konische Ende 30 ist ein aus GFK bestehender Zugkeil 32 eingesetzt. Auf den zylindrischen Teil der Zughülse 32 ist ein Gewinde für die Aufnahme einer Zugmutter 34 gerollt, mit deren Hilfe eine Ankerplatte 36 gegen das Gebirge gedrückt werden kann.

Sowohl das innere Ende 16 als auch das äussere Ende 12 des Zugelementes 10 sind kreuzweise geschlitzt (Schlitze 38), so dass in beide Enden je ein Spreizkeil 40 aus GFK eingedrückt werden kann, der eine axial verlaufende Injektionsbohrung 42 aufweist.

Beim Einsatz des erfindungsgemäss ausgebildeten Gebirgsankers wird zunächst das rohrförmige Zugelement 10 auf die erforderliche Länge geschnitten, wobei anschliessend an beiden Enden 12 und 16 die Schlitze 38 angebracht werden. In die so vorbereiteten Enden 12 und 16 wird je ein Spreizkeil 40 eingesetzt, nachdem auf das innere Ende 16 die Spreizvorrichtung 18 und auf das äussere Ende 12 die Zugvorrichtung 14 aufgesetzt worden sind. Nun wird der Zuganker in ein Bohrloch eingebracht und anschliessend verspannt. Hierzu wird die Zugmutter 34 verdreht, so dass die Ankerplatte 36 gegen das Gebirge gedrückt wird. Dabei verschiebt sich die Spreizhülse 20, deren Widerhaken 26 einen Halt im Bohrloch finden, relativ zum Spreizkeil 22 in axialer Richtung und weitet sich auf - hierfür ist das innere Ende der Spreizhülse 20 geschlitzt (Schlitze 44) -, bis sie sich vollständig im Bohrloch verkrallt hat und keine Relativbewegung mehr stattfinden kann. Bei weiterer Drehung der Zugmutter 34 wird nun die Ankerplatte 36 fest gegen das Gebirge gedrückt, wobei die Zughülse 28 durch den Zugkeil 32 fest und unverrückbar auf dem rohrförmigen Zugelement 10 sitzt.

Bei Bedarf kann anschliessend noch aushärtbares Kunstharz durch die Injektionsbohrung 42 des äusseren Spreizkeils 40 bis zu einem Dichtring 46 eingespritzt werden, der Kunststoff sichert nach seiner Aushärtung den Gebirgsanker zusätzlich im Bohrloch.

Es ist möglich, sämtliche Teile des Gebirgsankers aus GFK herzustellen, was den Vorteil hat, dass der Anker korrosionsfest und widerstandsfähig gegen alle Gebirgswässer ist.

Bei der in den Fig. 4 bis 6 dargestellten Variante sind die beiden Spreizkeile 40 sternförmig ausgeführt, wobei die dadurch gebildeten Arme 48 in die Schlitz 38 der konisch aufgeweiteten Enden 12 bis 16 des Zugelementes 10 eingreifen und diese verschliessen. Dadurch kann die Glasfaser des Zugelementes auch bei grösseren Zugbeanspruchungen nicht in die Schlitze 38 ausweichen.

Wie aus der Fig. 4 weiter hervorgeht, hat hier die aus GFK bestehende Zughülse 28 eine zylindrische Aussenform, während ihre Bohrung nach aussen konisch erweitert ist; gegen die konische Innenwand der Bohrung wird da konisch aufgeweitete, geschlitzte Ende des Zugelementes 10 mit Hilfe des Kreuzkeils 40 gedrückt. Bei dieser Ausbildung der Zugvorrichtung 14 befindet sich der Kreuzkeil 40 mit seiner Injektionsbohrung 42 leicht zugänglich am Kopf des Gebirgsankers und ist damit bequemer zu bedienen.

Schliesslich sind, wie die Fig. 4 und 5 zeigen, in die Aussenseite der Zughülse 28 und in die Innenseite der Zugmutter 34 je eine Injektionsnut 50 eingearbeitet, die miteinander gepaart eine Längsbohrung bilden. Durch diese Längsbohrung hindurch kann, falls das wegen schlechter Gebirgseigenschaften notwendig sein sollte, aushärtbares Kunstharz zum Verfüllen der Bohrloches eingespritzt werden. Diese Injektionsbohrung ist bei einer Ankerung des Gebirges nach oben besonders günstig, weil das Kunstharz auch bequem unter die Zugmutter 34 gelangen kann.

Es ist auch vorgesehen diese Injektionsbohrung in der verstärkten Wandung der Zughülse unterzubringen, um ein Schwächen derselben durch die genannte Injektionsnut zu vermeiden.

In Fig. ist ein stabförmiges Zugelement 10 in verkürzter Form dargestellt. Auf das Zugelement 10 sind zwei Keilschalen 52 und 54 aufgesetzt, deren Aussendurchmesser sich in der Zeichnung von oben nach unten etwas verjüngt. Die Fig. 7 zeigt auch entsprechende Querschnitte durch diese Ausgestaltung der Erfindung am jeweiligen oberen und unteren Ende der aufgesetzten Keilschalen.

Figur 8 zeigt einen Kreuzkeil 40, der zum Einsetzen in ein Zugelement 10 in Form eines massiven Stabs mit entsprechenden, kreuzweise angeordneten Schlitzen vorgesehen ist.

In Fig. 9 ist ein Zugelement 10 in Form eines massiven Stabes mit kreuzweise angeordneten Schlitzen teilweise dargestellt, in das ein Kreuzkeil gemäss der Ausführungsform von Fig. 8 eingesetzt ist.

Neben den bereits erwähnten Vorteilen hat der erfindungsgemäss ausgebildete Gebirgsanker den Vorzug, dass er unmittelbar im Vortrieb versetzt und mechanisch gespannt werden kann, wobei eine Verfüllung mit Kunstharz bei Bedarf nachträglich durchgeführt werden kann.

Weiter kann dieser Gebirgsanker auch ohne mechanische Spreizvorrichtung mit dem durch den Kreuzkeil aufgeweiteten Ende des Zugelementes in eine sogenannte Klebepatrone eingeschoben werden, welche voraus in das Bohrloch eingefahren wurde. Nach Aushärten der durch das Zugelement durchstossenen Klebepatrone kann der Anker auf diese Weise vorgespannt und nachträglich mit Kunstharz verfüllt werden.

## Patentansprüche

1. Gebirgsanker, umfassend ein in ein Bohrloch einsetzbares und darin festspannbares Zugelement (10), dessen äusseres, aus dem Bohrloch herausragendes Ende mittels einer Zugvorrichtung (14), bestehend aus Zugmutter (34), Zughülse (28) mit einer mindestens auf einem Teil ihrer Länge konischen Bohrung und einem Aussengewinde, Zugkeilmitteln und Ankerplatte (36) gegen das Gebirge spannbar ist, dadurch gekennzeichnet, dass auf das innere, in das Bohrloch eingesetzte Ende (16) des Zugelementes (10) eine sich im Bohrloch festkrallende Spreizhülse (20) aufgesetzt ist, die bei Drehung der Zugmutter (34) über einen Spreizkeil (22) mit dem inneren Ende (16) des Zugelementes (10) verspannbar ist, und dass die Zughülse (28) und der Spreizkeil (22) entweder durch auf die Enden (12, 16) des Zugelementes (10) aufgesetzte Keilschalen (52, 54), oder durch in kreuzförmige Schlitze der Zugelementenden (12, 16) eingesetzte Kreuzkeile (40), oder durch Keile (40a), die in konisch aufweitbare Enden (12, 16) des Zugelementes (10) eingesetzt werden, befestigt sind.

2. Gebirgsanker nach Anspruch 1, dadurch gekennzeichnet, dass das Zugelement (10) rohrförmig ist und je einen mit einer axial verlaufenden Injektionsbohrung (42) für ein Füllmaterial versehenen Keil (40a) bzw. Kreuzkeil (40) aufnimmt.

3. Gebirgsanker nach einem der Ansprüche 1 oder 2, dadurch gekennzeichnet, dass das Zugelement (10) ein glattes oder aufgerauhtes GFK-Rohr ist.

4. Gebirgsanker nach Anspruch 1, dadurch gekennzeichnet, dass das Zugelement (10) als Stab ausgebildet ist.

5. Gebirgsanker nach einem der Ansprüche 1 bis 4, dadurch gekennzeichnet, dass die Zugkeilmittel aus einem zwischen dem konisch verjüngten, inneren Ende (30) der Zughülse (28) und dem im wesentlichen zylindrischen Ende (12) des Zugelementes (10) angeordneten Zugkeil (32) bestehen.

6. Gebirgsanker nach Anspruch 1, dadurch gekennzeichnet, dass die Zughülse (28) und der Spreizkeil (22) an den jeweiligen Enden (12, 16) des Zugelementes (10) durch ungleichartige Mittel (52, 54; 40; 40a) befestigt sind.

7. Gebirgsanker nach einem der vorhergehenden Ansprüche, dadurch gekennzeichnet, dass in die Aussenseite der Zughülse (28) und/oder in die Innenseite der Zugmutter (34) eine Injektionsnut (50) eingearbeitet ist.

## Claims

1. Rock anchor, comprising a tension member (10) which can be inserted in a borehole and fixed therein, the outer end thereof, projecting out of the borehole, being capable of being tensioned against the rock by means of a tensioning device (14) consisting of a tensioning nut (34), a tensioning sleeve (28) with a bore which is conical over at least part of its length and an external thread, tensioning wedge means and an anchor plate (36), characterised in that, mounted on the inner end (16) of the tension member (10) which is inserted in the borehole, there is an expander sleeve (20) which engages firmly in the borehole and which can be clamped to the inner end (16) .of the tension member (10) via an expander wedge (22) on rotation of the tensioning nut (34), and in that the tensioning sleeve (28) and the expander wedge (22) are secured either by wedge shells (52, 54) mounted on the ends (12, 16) of the tensioning member (10), or by cross-shaped wedges (40) inserted in cruciform slots in the ends (12, 16) of the tension member, or by wedges (40a) which are inserted in conically expandable ends (12, 16) of the tension member (10).

2. Rock anchor according to claim 1, characterised in that the tension member (10) is tubular and receives a wedge (40a) or cross-shaped wedge (40) provided with an axially extending injection bore (42) for a filling material.

3. Rock anchor according to claim 1 or 2, characterised in that the tension member (10) is a smooth or roughened fibreglass plastics tube.

4. Rock anchor according to claim 1, characterised in that the tension member (10) is in the form of a rod.

5. Rock anchor according to one claims 1 to 4, characterised in that the wedge tensioning means consist of a tensioning wedge (32) arranged between the conically tapering inner end (30) of the tensioning sleeve (28) and the substantially cylindrical end (12) of the tension member (10).

6. Rock anchor according to claim 1, characterised in that the tensioning sleeve (28) and the expander wedge (22) are fixed to the associated ends (12,16) of the tension member (10) by means of dissimilar means (52, 54; 40; 40a).

7. Rock anchor according to one of the preceding claims, characterised in that an injection groove (50) is incorporated in the outside of the tensioning sleeve (28) and/or in the inside of the tensioning nut (34).

## Revendications

1. Ancrage pour terrain rocheux, comprenant un élément de traction (10) pouvant être mis en place dans un trou de sondage et y être bloqué, dont l'extrémité externe faisant saillie du trou de sondage peut être tendue contre la roche au moyen d'un appareil de traction se composant d'un écrou de traction (34), d'un manchon de traction (28) avec un perçage conique au moins sur une partie de sa longueur et un filetage externe, de moyens de serrage en traction et d'une plaque d'ancrage (36), caractérisé en ce qu'à l'extrémité interne (16) de l'élément de traction (10) qui se trouve dans le trou de sondage, est placée une coquille d'extension (20) solidement cramponnée dans le trou de sondage, qui, par la rotation de l'écrou de traction (34) peut être haubanée, au moyen d'un coin (22), à l'extrémité interne (16) de l'élément de traction (10), et en ce que le manchon de traction (28) et le coin (22) sont fixés soit par des coquilles (62, 54) placées aux extrémités (12, 16) de l'élément de traction (10), ou par des croix (40) disposées dans des fentes cruciformes des extrémités (12, 16) de l'élément de traction, ou par des coins (40a) qui sont placés dans les extrémités pouvant s'élargir de manière conique (12, 16) de l'élément de traction (10).

2. Ancrage pour terrain rocheux selon la revendication 1, caractérisé en ce que l'élément de traction (10) est de forme tubulaire et reçoit un coin (40a) ou respectivement une croix (40) présentant chacun un perçage axial d'injection (42) pour une matière de remplissage.

3. Ancrage pour terrain rocheux selon l'une quelconque des revendications 1 ou 2, caractérisé en ce que l'élément de traction (10) est un tube GFK lisse ou rugueux.

4. Ancrage pour terrain rocheux selon la revendication 1, caractérisé en ce que l'élément de traction (10) a la forme d'une barre.

5. Ancrage pour terrain rocheux selon l'une quelconque des revendications 1 à 4, caractérisé en ce que les moyens de serrage en traction se composent d'un coin (32) disposé entre l'extrémité interne conique rétrécie (30) du manchon de traction (28) et l'extrémité essentiellement cylindrique (12) de l'élément de traction (10).

6. Ancrage pour terrain rocheux selon la revendication 1, caractérisé en ce que le manchon de traction (28) et le coin (22) sont fixés aux extrémités (12, 16) de l'élément de traction (10) par des moyens dissemblables (52, 54; 40; 40a).

7. Ancrage pour terrain rocheux selon l'une quelconque des revendications précédentes, caractérisé en ce qu'une rainure d'injection (50) est ménagée dans la paroi externe du manchon de traction (28) et/ou dans la paroi interne de l'écrou de traction (34).
